# EUROPÄISCHE PATENTSCHRIFT

(11) **EP 3 212 035 B1**
(45) Veröffentlichungstag und Bekanntmachung des Hinweises auf die Patenterteilung: **14.08.2019**
(21) Anmeldenummer: 15795121.1
(22) Anmeldetag: 22.10.2015
(51) Int. Cl.: A45D 40/00

(54) **VERFAHREN UND BEHÄLTNIS ZUR KONSERVIERUNG VON KOSMETISCHEN PRODUKTEN**
METHOD AND CONTAINER FOR PRESERVING COSMETIC PRODUCTS
PROCÉDÉ ET RÉCIPIENT POUR LA CONSERVATION DE PRODUITS COSMÉTIQUES

(30) Priorität: 29.10.2014 DE 102014222066
(43) Veröffentlichungstag der Anmeldung: 06.09.2017
(73) Patentinhaber: Seidel GmbH & Co. KG, 35037 Marburg (DE)
(72) Erfinder: RITZENHOFF, Andreas Franz Christian, 35039 Marburg (DE)
(74) Vertreter: advotec.
(86) Internationale Anmeldenummer: PCT/EP2015/074530
(87) Internationale Veröffentlichungsnummer: WO 2016/066529

(56) Entgegenhaltungen:
- WO-A1-2013/182815
- KR-A- 20110 054 730
- US-A1- 2011 284 123

## Beschreibung

Die vorliegende Erfindung betrifft ein Verfahren zur Konservierung von kosmetischen Produkten, wie insbesondere Cremes oder Fluids, und/oder Aktivierung von in derartigen kosmetischen Produkten enthaltenen Wirkstoffen oder Wirkstoffbestandteilen nach dem Oberbegriff des Anspruchs 1.

Zur Verlängerung der Haltbarkeitsdauer von kosmetischen Produkten werden diesen regelmäßig Konservierungsstoffe zugesetzt, die es dem Verbraucher ermöglichen sollen, auch nach dem Erwerb der in einem für den Verbraucher bestimmten Verkaufsbehältnis aufgenommenen Produkte diese über eine ausreichend lange Zeitspanne zu verwenden, ohne dass eine die Brauchbarkeit der Produkte einschränkende reduzierte Wirksamkeit die Folge ist. Darüber hinaus ist es auch wünschenswert, dass kosmetische Produkte auch in ihrem äußeren Erscheinungsbild konserviert werden, selbst dann, wenn Veränderungen des äußeren Erscheinungsbildes, wie beispielsweise eine Änderung der Konsistenz der Produkte, nicht zwangsläufig mit einer Reduzierung der Wirksamkeit dieser Produkte verbunden ist.

In der Praxis kollidiert dieser Anspruch der Käufer nach einem möglichst lange in seinem äußeren Erscheinungsbild konservierten Produkt bzw. nach einem möglichst lange auch noch nach dem käuflichen Erwerb wirksamen Produkt mit dem ebenfalls bestehenden Anspruch, ein Produkt zu erwerben bzw. zu verwenden, das möglichst frei von Konservierungsstoffen sein sollte.

Aus der KR 2011 0054730 A ist ein Verfahren zur Sterilisierung eines kosmetischen Produkts bekannt, bei dem das in einem Behältnis aufgenommene Produkt mittels einer an einer Entnahmeeinrichtung des Behältnisses und oberhalb einer Produktoberfläche angeordneten LED-Einrichtung mit Licht definierter Wellenlänge beaufschlagt wird.

Aus der US 2011/0284123 ist ein Verfahren zur Aktivierung von lichtempfindlichen Produkten bekannt.

Der vorliegenden Erfindung liegt daher die Aufgabe zugrunde, ein Verfahren bzw. eine Vorrichtung vorzuschlagen, das bzw. die eine lange Haltbarkeit von in Verkaufsbehältnissen, beispielsweise Cremetiegel oder Flaschen, abgefüllten kosmetischen Produkten ohne den Zusatz von Konservierungsstoffen zu diesen Produkten ermöglicht.

Zur Lösung dieser Aufgabe weist das erfindungsgemäße Verfahren die Merkmale des Anspruchs 1 auf.

Bei dem erfindungsgemäßen Verfahren wird das im Behältnis aufgenommene Produkt mittels einer an einer Entnahmeeinrichtung oberhalb einer Produktoberfläche angeordneten LED-Einrichtung mit Licht definierter Wellenlänge beaufschlagt.

Je nach verwendeter Wellenlänge lässt sich eine gewünschte Beeinflussung der Eigenschaften des im Behältnis aufgenommenen Produkts erzielen, die eine Konservierung des Produkts zur Folge hat. Vorzugsweise kann eine Konservierung des im Behältnis aufgenommenen Produkts dadurch erfolgen, dass zur Erzielung einer bakteriziden Wirkung eine Beaufschlagung der Produktoberfläche mit einer auf die Zielbakterien abgestimmten Wellenlänge erfolgt. So ist es beispielsweise möglich, die Konsistenz des Produktes nachteilig beeinflussende Fäulnisbakterien durch Beaufschlagung mit einer auf diese Bakterien abgestimmten Wellenlänge abzutöten.

Erfindungsgemäß erfolgt zur Aktivierung eines im Produkt enthaltenen Wirkstoffs oder eines Wirkstoffbestandteils der nach erfolgter Aktivierung nur eine zeitlich begrenzte Wirksamkeit hat, eine Beaufschlagung der Produktoberfläche mit einer auf den Wirkstoff oder den Wirkstoffbestandteil abgestimmten Wellenlänge. Vorzugsweise kann dabei der Zeitpunkt der Aktivierung durch den Verbraucher selbst dadurch gewählt werden, dass erst zum erstmaligen Gebrauch, also der erstmaligen Entnahme des im Verkaufsbehältnis erworbenen Produkts die LED-Einrichtung aktiviert wird, etwa dadurch, dass der Anschluss einer Energieversorgungseinrichtung an die LED-Einrichtung gezielt durch den Verbraucher, also etwa durch eine Relativbewegung eines Deckels des Behältnisses gegenüber einem das Produkt aufnehmenden Aufnahmeteil des Behältnisses erfolgt.

Erfindungsgemäß wird ein Glycerin enthaltendes, im Behältnis aufgenommenes Produkt mit Licht einer definierten Wellenlänge zur Aktivierung eines Vitamin D-Präkursors beaufschlagt.

Vorzugsweise wird zur Aktivierung eines Vitamin D-Präkursors, insbesondere eines Vitamin D3-Präkursors, ein Glycerin enthaltendes, im Behältnis aufgenommenes Produkt mit Licht einer Wellenlänge zwischen 280 nm und 315 nm beaufschlagt.

Wenn ein Produkt, also beispielsweise eine kosmetische Creme, das bereits beim Auftragen auf die Haut einen Vitamin D-Präkursor aufweist, verwendet wird, erfolgt die im Körper stattfindende Vitamin D-Produktion vergleichsweise beschleunigt. Wenn nämlich eine Glycerin enthaltende Creme erst nach Auftrag auf die Haut mit einer Sonnenlicht induzierten UV-Strahlung der geeigneten Wellenlänge beaufschlagt wird, erfolgt die Ausbildung des Vitamin D-Präkursors erst nach einem längeren Aufenthalt der betreffenden Person im Sonnenlicht.

Ein vorliegend nicht beanspruchtes Behältnis zur Aufnahme kosmetischer Produkte weist einen Aufnahmeteil zur Aufnahme des Produkts und eine Entnahmeeinrichtung zur Entnahme des Produkts aus dem Aufnahmeteil auf, wobei die Entnahmeeinrichtung mit einem eine Entnahmeöffnung abdeckenden Deckel versehen ist und die Entnahmeeinrichtung eine LED-Einrichtung aufweist, zur Beaufschlagung einer Produktoberfläche mit Licht definierter Wellenlänge.

Bei dem Behältnis kann die LED-Einrichtung am Öffnungsrand der Entnahmeöffnung des Aufnahmeteils und oberhalb einer Produktkontaktfläche einer Innenwand des Aufnahmeteils angeordnet sein. Somit ist sichergestellt, dass genau die Teilmenge des im Verkaufsbehältnis aufgenommenen Produkts mit dem Licht relevanter Wellenlänge beaufschlagt wird, die zur Entnahme durch den Verbraucher bestimmt ist. Damit werden beispielsweise lediglich die Anteile des Produkts konserviert oder aktiviert, die vom Verbraucher verwendet werden. Die unter der Entnahmeoberfläche befindlichen Anteile des Produkts werden entweder durch eine Konservierungsschicht an der Entnahmeoberfläche abgedeckt oder werden erst dann aktiviert, wenn sie durch vorhergehende Entnahme bereits aktivierter Oberflächenschichten freigelegt sind und für die Verwendung durch den Verbraucher an der Entnahmeoberfläche angeordnet sind.

Überdies bietet insbesondere die Anordnung der LED-Einrichtung am Öffnungsrand an der Innenwand des Aufnahmeteils die Möglichkeit, die Beaufschlagung des Produkts mit LED-Licht für den Verbraucher im Zeitpunkt der Entnahme des Produkts aus dem Aufnahmeteil des Behältnisses sichtbar zu gestalten. Durch diese "Visualisierung" der Konservierung oder Aktivierung kann dem Verbraucher ein besonderer Qualitätseindruck vermittelt werden.

Bei einer weiteren Ausführungsform des vorliegend nicht beanspruchten Behältnisses ist die LED-Einrichtung am Deckel angeordnet, wobei diese Ausführungsform den besonderen Vorteil aufweist, dass ein konventionelles Aufnahmeteil mit dem Deckel kombinierbar ist.

Unabhängig von der Verortung der LED-Einrichtung, also unabhängig davon, ob sich die LED-Einrichtung am Aufnahmeteil oder am Deckel befindet, ist es vorteilhaft, die LED-Einrichtung mit einer im Deckel angeordneten Energieversorgungseinrichtung zu versehen, die insbesondere bei einer scheibenförmigen Ausgestaltung leicht im Deckel untergebracht werden kann.

Die Kontaktierung einer insbesondere im Aufnahmeteil angeordneten LED-Einrichtung mit der Energieversorgungseinrichtung erfolgt über eine am Öffnungsrand des Aufnahmeteils ausgebildete Kontakteinrichtung, die gemäß einer besonders bevorzugten Ausführungsform auf einer Stirnseite des Öffnungsrands als Kontaktleiter ausgebildet ist. Hierdurch kann eine Kontaktierung der Energieversorgungseinrichtung mit der LED-Einrichtung mit Anordnung des Deckels auf dem Öffnungsrand des Aufnahmeteils oder bei entsprechender Ausgestaltung des Kontaktleiters bei einer definierten Relativanordnung des Deckels auf dem Aufnahmeteil erfolgen.

Wenn der Kontaktleiter aus einem elektrisch leitenden Kunststoff ausgebildet ist, kann der Kontaktleiter integral im Material des Öffnungsrands des Aufnahmeteils ausgebildet sein.

Bei einer Ausgestaltung des Aufnahmeteils aus Kunststoff kann der Kontaktleiter durch definierte Verteilung elektrisch leitender Partikel im Kunststoffmaterial des Öffnungsrands ausgebildet sein.

Nachfolgend wird ein Behältnis gezeigt, mithilfe welchem das erfindungsgemäße Verfahren durchgeführt werden kann.
- **Fig. 1**: eine isometrische Darstellung eines Cremetiegels;
- **Fig. 2**: eine Schnittdarstellung des in **Fig. 1** dargestellten Cremetiegels gemäß Schnittlinienverlauf II-II;

In den **Fig. 1** und **2** ist ein Cremetiegel 10 dargestellt, der wie **Fig. 2** zeigt, ein Aufnahmeteil 11 aufweist, das zur Aufnahme einer Creme dient. Das Aufnahmeteil 11 ist an einem Öffnungsrand 12 mit einem Deckel 13 versehen, der einen an einer Deckelscheibe 14 angeordneten Deckelrand 15 aufweist mit einem Innengewinde 16, das mit einem Außengewinde 17 am Öffnungsrand 12 zusammenwirkt.

Sowohl das Aufnahmeteil 11 als auch der Deckel 13 sind jeweils mit einer die äußere Erscheinung des Cremetiegels 10 bestimmenden Umhüllung versehen, die im Falle des Aufnahmeteils 11 als ein das Aufnahmeteil 11 aufnehmender Außentiegel 18 und im Falle des Deckels 13 als eine den Deckel 13 aufnehmende Deckelhülle 19 ausgebildet ist.

Im vorliegenden Falle sind das Aufnahmeteil 11 und der Deckel 13 aus Kunststoff und der Außentiegel 18 sowie die Deckelhülle 19 aus Metall ausgebildet.

Wie **Fig. 2** zeigt, ist der Deckel 13 mit einer LED-Einrichtung 20 versehen, die im vorliegenden Fall eine Licht mit einer Wellenlänge von 290 nm emittierende Diode 21 aufweist, die auf einem Diodensubstrat 22 angeordnet ist. Das Diodensubstrat 22 befindet sich auf einer Innenseite 23 der Deckelscheibe 14, die einer durch den Öffnungsrand 12 des Aufnahmeteils 11 begrenzten Entnahmeöffnung 24 des Aufnahmeteils 11 zugewandt ist. Wie durch eine mit strichpunktiertem Linienverlauf eingezeichnete Füllstandshöhe H angedeutet, befindet sich die LED-Einrichtung 20 oberhalb einer Produktoberfläche 28 eines im Aufnahmeteil 11 aufgenommenen, eine Produktkontaktfläche 29 einer Innenwand 30 benetzenden Produkts, so dass mittels der Diode 21 der LED-Einrichtung 20 eine Beaufschlagung der Produktoberfläche 28 mit Licht erfolgen kann.

Zur Energieversorgung ist die LED-Einrichtung 20 mit einer Energieversorgungseinrichtung 25 versehen, die im Falle des vorliegenden Ausführungsbeispiels als Batterie ausgebildet ist und gegenüberliegend dem Diodensubstrat 22 auf einer Außenseite 26 der Deckelscheibe 14 angeordnet ist. Zur elektrischen Kontaktierung der Energieversorgungseinrichtung 25 mit nicht näher dargestellten Anschlusskontakten des Diodensubstrats 22 ist in der Deckelscheibe 14 eine Durchkontaktierung 27 ausgebildet.

## Patentansprüche

1. Verfahren zur Konservierung von kosmetischen Produkten, wie insbesondere Cremes oder Fluids, und/oder Aktivierung von in derartigen kosmetischen Produkten enthaltenen Wirkstoffen oder Wirkstoffbestandteilen,
wobei
- das in einem Behältnis aufgenommene Produkt mittels einer an einer Entnahmeeinrichtung des Behältnisses oberhalb einer Produktoberfläche (28) angeordneten LED-Einrichtung (20) mit Licht definierter Wellenlänge beaufschlagt wird, und
- zur Aktivierung eines im Produkt enthaltenen Wirkstoffs oder Wirkstoffbestandteils eine Beaufschlagung der Produktoberfläche (28) mit Licht einer auf den Wirkstoff oder den Wirkstoffbestandteil abgestimmten Wellenlänge erfolgt,
**dadurch gekennzeichnet, dass** zur Aktivierung eines Vitamin D-Präkursors ein Glycerin enthaltendes, im Behältnis aufgenommenes Produkt mit Licht einer definierten Wellenlänge beaufschlagt wird .

2. Verfahren nach Anspruch 1,
**dadurch gekennzeichnet,**
**dass** zur Erzielung einer bakteriziden Wirkung eine Beaufschlagung der Produktoberfläche (28) mit Licht einer auf die Zielbakterien abgestimmten Wellenlänge erfolgt.

## Claims

1. A method for preserving cosmetic products, such as creams or fluids in particular, and/or activating active substances or active substance components contained in such cosmetic products,
the product, which is contained in a container, being exposed to light of a defined wavelength by means of an LED device (20) disposed above a product surface (28) on a removal device of the container, and
the product surface (28) being exposed to light of a wavelength adapted to an active substance or to an active substance component contained in the product so as to activate the active substance or the active substance component,
**characterized in that**
to activate a vitamin D precursor, a product contained in the container and containing glycerin is exposed to light of a defined wavelength.

2. The method according to claim 1,
**characterized in that**
to achieve a bactericidal effect, the product surface (28) is exposed to light of a wavelength adapted to the target bacteria.

## Revendications

1. Procédé de conservation de produits cosmétiques, tels que, notamment, des crèmes ou fluides, et/ou d'activation de substances actives ou de composantes de substances actives contenues dans tels produits cosmétiques,
dans lequel le produit situé dans un récipient est exposé à la lumière d'une longueur d'ondes définie à l'aide d'un dispositif à DEL (20) disposé au-dessus d'une surface (28) du produit sur un dispositif de prélèvement du récipient, et
afin d'activer une substance active ou une composante d'une substance active contenue dans le produit, la surface (28) du produit est exposée à la lumière d'une longueur d'ondes adaptée à la substance active ou à la composante de la substance active,
**caractérisé en ce**
**qu'**afin d'activer un précurseur de la vitamine D, un produit situé dans le récipient et contenant de la glycérine est exposé à la lumière d'une longueur d'ondes définie.

2. Procédé selon la revendication 1,
**caractérisé en ce**
**qu'**afin d'obtenir un effet bactéricide, la surface (28) du produit est exposée à la lumière d'une longueur d'ondes adaptée aux bactéries cibles.
